# EUROPÄISCHE PATENTSCHRIFT

(11) **EP 1 042 074 B1**
(45) Veröffentlichungstag und Bekanntmachung des Hinweises auf die Patenterteilung: **02.04.2003**
(21) Anmeldenummer: 98966344.8
(22) Anmeldetag: 16.12.1998
(51) Int. Cl.: B05C 5/02, B05C 1/10

(54) **ROTATIONSAUFTRAGSKOPF**
ROTARY APPLICATOR HEAD
TETE D'APPLICATION ROTATIVE

(30) Priorität: 22.12.1997 DE 19757238; 22.12.1997 DE 19757237
(43) Veröffentlichungstag der Anmeldung: 11.10.2000
(73) Patentinhaber: Puffe, Wolfgang, 53721 Siegburg (DE)
(72) Erfinder: Puffe, Wolfgang, 53721 Siegburg (DE)
(74) Vertreter: Neumann, Ernst Dieter, Dipl.-Ing.
(86) Internationale Anmeldenummer: EP9808246
(87) Internationale Veröffentlichungsnummer: WO99032233

(56) Entgegenhaltungen:
- EP-A- 0 286 755
- EP-A- 0 398 034
- EP-A- 0 598 559
- CH-A- 521 175
- DE-A- 2 037 740
- DE-A- 19 714 029
- DE-B- 1 131 079

## Beschreibung

Die Erfindung betrifft einen Auftragskopf zum berührungslosen Auftragen von flüssigen Medien wie verflüssigten thermoplastischen Kunststoffen oder erschmolzenen Heizschmelzklebern auf eine zum Auftragskopf relativ bewegliche Materialbahn, mit einem Gehäuse, mit einer Walzenkammer im Gehäuse, in der ein Walzenschieber rotierend antreibbar gelagert ist, mit zumindest einer Zuführöffnung zur Einleitung von Medium in die Walzenkammer und mit einer Schlitzdüse zum Ausbringen von Medium, die vom Walzenschieber steuerbar ist und sich quer zur Bewegungsrichtung der Materialbahn erstreckt.

Ein Auftragskopf der vorstehend genannten Art ist aus der DE-A-19714029 (vgl. Oberbegriff der Ansprüche 1 und 13) bekannt. Dort wird ein Walzenschieber verwendet, der in einem Axialbereich, in dem die Zuführöffnung liegt, eine über den gesamten Umfang verlaufende Eindrehung hat. Zumindest in diesem Axialbereich kann keine vom Walzenschieber gesteuerte Austrittsdüsenöffnung liegen. Dies bedeutet, daß in diesem Axialbereich die Austrittsdüsenöffnungen einen unerwünscht großen Abstand einhalten müssen. Der Walzenschieber ist im übrigen relativ kurz. Bei größerer Länge wäre es erforderlich, eine Mehrzahl von Zuführöffnungen vorzusehen, so daß das vorstehend geschilderte Problem längs der Schlitzdüse in entsprechender Anzahl mehrfach aufträte.

Aus der US 5,145,689 ist es bekannt, Klebstoff aus Schlitzdüsen auszubringen, auf die Luftzuführungen gerichtet sind, die zu einer Verwirbelung der austretenden Klebstoffäden führen. Hierdurch soll ein Abreißen von Klebstoffäden bzw. eine Tropfenbildung, die zu einem ungleichmäßigen Klebstoffauftrag führen könnte, verhindert werden. Die Auftragsköpfe werden durch die erforderliche Luftzuführung kompliziert und teuer.

Auftragsköpfe der vorstehend genannten Art werden in vielfältigen Anwendungsfällen immer dort zum Einsatz gebracht, wo Materialbahnen zum Aufkaschieren auf ein Substrat präpariert werden sollen. Um den spezifischen Verbrauch an flüssigen Medium niedrig zu halten und zugleich eine äußerst gleichmäßige Verteilung des Mediums sicherzustellen, wird ein intermittierender Auftrag angewandt, um ein Auftragsbild in Rasterform darzustellen. Um hierbei eine hohe Transportgeschwindigkeit der Materialbahn zu ermöglichen, muß der Auftrag in Bewegungsrichtung der Materialbahn mit hoher Frequenz erfolgen, wobei die Rasterpunkte quer zur Bewegungsrichtung der Materialbahn möglichst dicht aneinander sitzen sollen.

Aus der EP 0 474 155 A2 und aus der EP 0 367 985 A2 sind Auftragsköpfe bekannt, bei denen Lochdüsen mittels einer pneumatisch betätigten Düsennadel gesteuert werden. Bei hohen Bahngeschwindigkeiten scheitert die Verwirklichung eines sparsam zugemessenen Auftrages von Medium an der begrenzten maximalen Taktfrequenz der Düseneinheiten, die aufgrund der Massenträgheit der Düsennadeln und der Steuerelemente begrenzt ist.

Aus der EP-A-286755 ist eine Farbauftragsvorrichtung für eine Tiefdruckrolle bekannt, die ihrerseits ein Druckbild auf eine Materialbahn überträgt. Die Farbauftragsvorrichtung umfaßt einen breiten, die Tiefdruckrolle zum Teil umschließenden untenliegenden Trog, der in ständig offener ungesteuerter Verbindung mit einem darunterliegenden Reservoir steht. Innerhalb des Reservoirs befindet sich eine parallel zur Tiefdruckrolle angeordnete Rühr- und Zuführrolle, die zum Rühren und zur Längsverteilung der zähflüssigen Farbe im Reservoir dient.

Aus der EP-A-598559 ist eine Vorrichtung zum intermittierenden Auftrag einer Flüssigkeit auf eine bewegte Materialbahn bekannt, die ein Walzengehäuse mit einem darin rotierenden Walzenschieber zur intermittierenden Zufuhr von Druckluft umfaßt und die einen unter dem Walzengehäuse liegenden Auftragskopf mit einem Düsenschlitz umfaßt, in dem Reservoirs enthalten sind, denen Flüssigkeit über Einlässe zugeführt wird und aus denen diese über Versorgungsschlitze zum Düsenschlitz fließt. Der Düsenschlitz hat einen Venturibereich, auf den ein Austrittskanal im Walzengehäuse ausgerichtet ist, damit Flüssigkeit mittels der Druckluft intermittierend ausgebracht wird.

Hiervon ausgehend liegt der Erfindung die Aufgabe zugrunde, einen Auftragskopf der obenbezeichneten Art bereitzustellen, der auch bei großer Länge ein äußerst dichtes Auftragsmuster erzeugen kann.

Eine erste Lösung (vgl. Anspruch 1) hierfür besteht darin, daß der Walzenschieber folgende Merkmale aufweist:
- einen inneren Hohlraum, dem Medium über die Zuführöffnung zugeführt werden kann,
- eine Zylinderoberfläche, die die Schlitzdüse von innen abdichten kann,
- Oberflächennuten in der Zylinderoberfläche, die drehstellungsabhängig mit der Schlitzdüse kommunizieren können, und
- radiale Austrittsbohrungen vom inneren Hohlraum bis in die Oberflächennuten.

Ein erfindungsgemäßer Auftragskopf hat den Vorteil, daß die Steuerung des Mediums unmittelbar an der Schlitzdüse stattfindet, so daß die Genauigkeit der Zumessung nicht durch die Zähigkeit des Mediums oder die Elastizität des Mediums hinter der Steuerungsstelle nachteilig beeinflußt werden können. Durch die Versorgung der Schlitzdüse mit Medium aus dem Inneren des Walzenschiebers heraus können Austrittsöffnungen über die gesamte Länge des Walzenschiebers ohne Störungen im technisch geringstmöglichen Abstand angeordnet werden. Durch eine Auswahl der Form der Oberflächennuten können verschieden Raster und Muster im Mediumsauftrag dargestellt werden.

In einer ersten günstigen Ausgestaltung ist vorgesehen, daß die Oberflächennuten eine Mehrzahl von achsparallelen Nuten umfassen. Sofern ein gleichmäßiges Punktraster erzeugt werden soll, ist es vorteilhaft eine Mehrzahl von achsparallelen Oberflächennuten im gleichmäßigen Umfangsabstand an der Oberfläche des Walzenschiebers vorzusehen. Die Abstände der Rasterpunkte in Bewegungsrichtung der Materialbahn kann durch Verändern der Rotationsgeschwindigkeit des Walzenschiebers beeinflußt werden. Sofern die Oberflächennuten in ungleichmäßigem Abstand über dem Umfang des Walzenschiebers verteilt sind, kann bei konstanter Antriebsgeschwindigkeit ein ungleichförmiges Punktraster erzeugt werden.

Andererseits kann bei gleichmäßigem Umfangsabstand der achsparallelen Oberflächennuten ein ungleichförmiges Punktraster durch veränderliche Antriebsgeschwindigkeit des Walzenschiebers erzielt werden. Bekannte Servomotoren zur Steuerung sind zu solch ungleichmäßiger Antriebsgeschwindigkeit imstande.

Die Darstellung von Rasterpunkten quer zur Bewegungsrichtung der Materialbahn kann durch Einsatz einer entsprechenden Düsenblende mit Einzelbohrungen von geringen Abstand in der Schlitzdüse erzeugt werden. Sofern auf den Einsatz einer solchen Düsenblende verzichtet wird, entsteht bei Verwendung von achsparallelen Nuten ein Linienauftrag jeweils quer zur Bewegungsrichtung der Materialbahn.

In einer zweiten günstigen Ausgestaltung können die Oberflächennuten zumindest eine schrauben- bzw. wendelförmige Nut umfassen. Hierbei entstehen jeweils Öffnungsbereiche an der Schlitzdüse, die bei Antrieb des Walzenschiebers in einer Richtung längs der Schlitzdüse wandern, so daß bei gleichzeitiger Bewegung der Materialbahn diagonal über die Materialbahn verlaufende Auftragsbilder entstehen. Bei diese Ausführungsform werden vorzugsweise Schlitzdüsen ohne Düsenblenden eingesetzt, so daß die genannten diagonalen Aufträge in Form von Fäden auf die Materialbahn aufgelegt werden. Hierbei kann es günstig sein, zwei hintereinanderliegende Auftragsköpfe mit entgegengesetzter Steigung der Oberflächennuten bei gleicher Antriebsrichtung bzw. mit entgegengesetzter Antriebsrichtung bei gleicher Steigung zu verwenden, so daß ein Muster sich symetrisch kreuzender diagonaler Fäden des Mediums auf der Materialbahn erzeugt werden.

In einer Ausführung ist der Walzenschieber zumindest mit einem axial aus dem Gehäuse austretenden Zapfen versehen, in dem eine Axialbohrung ausgeführt ist, die mit dem inneren Hohlraum verbunden ist und als Zuführöffnung dient. Hiermit wird die Gehäuseausführung besonders einfach, allerdings muß eine drehende Dichtung im Bereich der unter Druck stehenden Mediumzuführung vorgesehen werden. In einer alternativen Ausführung ist an zumindest einem Ende des Gehäuses eine Bohrung im Gehäuse vorgesehen und ein Ringkanal zwischen Walzenschieber und Walzenkammer ausgebildet, der mit der Bohrung im Gehäuse verbunden ist und es sind radiale Zuführbohrungen im Walzenschieber in der Ebene des Ringkanals ausgeführt, die mit dem inneren Hohlraum verbunden sind und als Zuführöffnung dienen. Hierdurch kann die Schieberlagerung vereinfacht werden. Die Zuführung von Medium zum Gehäuse kann über einfache radiale Bohrungen erfolgen. Der genannte Ringkanal kann durch eine Ringnut in der Walzenoberfläche und/oder durch eine Umfangsnut in der Walzenkammerbohrung gebildet werden. Der Ringkanal kann auch im Bereich Stirnflächen eines an den Zapfen abgesetzten Walzenschiebers liegen, wobei die radialen Zuführbohrungen durch axiale Zuführbohrungen in diesen Stirnflächen ersetzt werden. Unabhängig von dem Umstand, ob eine Zuführung nur an einem oder an beiden Enden des Walzenschiebers erfolgt, kann zum Ausgleich eines geringen Druckverlustes im Medium über der Schieberlänge eine entsprechende geringe Zunahme des Durchmessers der radialen Austrittsbohrungen zu den Nuten vorgesehen werden. Ein Austritt von Medium aus dem Gehäuse kann durch die Verwendung üblicher Wellendichtungen verhindert werden.

Eine weitere Lösung (vgl. Anspruch 13) der Aufgabe besteht darin, daß der Walzenschieber folgende Merkmale aufweist:
- eine Zylinderoberfläche, die die Schlitzdüse von innen abdichten kann,
- zumindest eine schnecken- bzw. wendelförmige Oberflächennut in der Zylinderoberfläche, die drehstellungsabhängig abschnittsweise mit der Schlitzdüse kommunizieren kann, sowie
- ein mit der zumindest einen Oberflächennut kommunizierendes Vorratsvolumen für Medium innerhalb der Walzenkammer.
   Ein erfindungsgemäßer Auftragskopf erzeugt jeweils an den Schnittstellen der Schlitzdüse mit dem Schraubengang der wendelförmigen Oberflächennut Austrittsöffnungen, die bei rotierendem Walzenschieber in einer Richtung längs des Düsenschlitzes wandern. Bei rotierendem Antrieb des Walzenschiebers und gleichzeitigem Vortrieb der Materialbahn in Bewegungsrichtung wird hierdurch eine endlose Schar von parallelen Fäden erzeugt, die diagonal zur Bewegungsrichtung der Materialbahn verlaufen. Hiermit wird ein in Längsrichtung der Materialbahn kontinuierlicher Auftrag des Mediums dargestellt, wobei die Fadenstärke sehr gering gehalten werden kann. Bei sehr geringer Steigung der wendelförmigen Oberflächennut bzw. bei Verwendung mehrerer Schraubengänge kann eine sehr enge Darstellung des Auftragsbildes erzeugt werden. In günstiger Anwendung können zwei hintereinanderliegende Auftragsköpfe vorgesehen werden, die entweder bei gleicher Antriebsrichtung ihrer Walzenschieber entgegengesetzte Steigungen der Oberflächennuten oder die bei gleicher Steigung der Oberflächennuten entgegengesetzte Antriebsrichtung des Walzenschiebers aufweisen. Bei gleichzeitigter Betätigung und Versorgung mit Medium beider Auftragsköpfe wird auf der Materialbahn ein Gespinst aus sich kreuzenden diagonalen Fadenscharen gebildet.
   In einer ersten Ausgestaltung ist vorgesehen, daß die Walzenkammer zumindest in einem Umfangsbereich gegenüber dem Querschnitt des Walzenschiebers erweitert ist und daß der erweiterte Hohlraum zwischen der Wandung der Walzenkammer und der Oberfläche des Walzenschiebers das Vorratsvolumen bildet. Diese Ausführung weist sowohl eine einfache Gehäuseform als auch eine einfache Form des massiv ausgeführten Walzenschiebers auf. Die Weglänge zwischen den einzelnen Austrittsöffnungen und dem Vorratsvolumen sind hierbei außerordentlich kurz und werden von den einzelnen Schraubengängen der Oberflächennut gebildet.
   In einer zweiten Ausgestaltung kann vorgesehen sein, daß der Walzenschieber einen inneren Hohlraum aufweist, der das Vorratsvolumen bildet, und daß die Walzenkammer den Walzenschieber im wesentlichen dicht mit einer zylindrischen Oberfläche umgibt, wobei Radialbohrungen vom inneren Hohlraum in die Oberflächennut führen. Die hiermit beschriebene Variante hat den Vorteil, daß die Versorgung der Oberflächennut auf äußerst kurzen Wegen radial stattfindet, wobei ein Materialtransport in Längsrichtung der Oberflächennut vollkommen entfallen kann. Hierdurch wird die Präzision der Steuerung der Austrittsöffnungen erhöht. Zum Ausgleich von Druckverlusten über die Länge des inneren Hohlraums können die Radialbohrungen mit dem Abstand von der Zuführungsstelle zunehmen.
   In der erstgenannten Ausführung kann eine Gehäusebohrung mit dem Inneren der Walzenkammer verbunden sein, die die genannte Zuführöffnung bildet.
   Nach einer zweiten Ausführung kann der Walzenschieber zumindest einen aus dem Gehäuse austretenden Zapfen mit einer Axialbohrung aufweisen, die die Zuführbohrung zum Inneren des Walzenschiebers bildet.
   Nach einer alternativen Ausgestaltung zur zweitgenannten kann vorgesehen sein, daß mindestens eine Gehäusebohrung mit einem Ringkanal zwischen Walzenkammer und Walzenschieber verbunden ist und daß Radialbohrungen vom dem Ringkanal ausgehend ins Innere des Walzenschiebers führen und die zumindest eine Zuführbohrung bilden. Hierbei wird über den Ringkanal zunächst das Innere des Walzenschiebers versorgt; von dort tritt das Medium dann über die Radialbohrungen wieder in die Oberflächennut ein.
   Bevorzugte Ausführungsbeispiele der Erfindung werden nachstehend anhand der Zeichnungen erläutert.
   - Figur 1: zeigt einen Auftragskopf mit achsparallelen gleichmäßig ausgeführten Oberflächennuten im Walzenschieber und mit einer Zuführung für Medium durch einen Walzenzapfen;
   - Figur 2: zeigt einen Auftragskopf mit achsparallelen Oberflächennuten wechselnder Längserstreckung im Walzenschieber und mit einer Zuführung für Medium durch einen Walzenzapfen;
   - Figur 3: zeigt einen Auftragskopf mit achsparallelen Oberflächennuten wechselnder Längserstreckung im Walzenschieber und mit einer Zuführung für Medium über das Gehäuse;
   - Figur 4: zeigt einen Auftragskopf mit einem Walzenschieber mit einer wendelförmigen Oberflächennut und mit einer Zuführung für Medium durch einen Walzenzapfen;
   - Figur 5: zeigt einen erfindungsgemäßen Auftragskopf mit einer Zuführung über einen erweiterten Hohlraum im Gehäuse;
   - Figur 6: zeigt einen erfindungsgemäßen Auftragskopf mit einer Zuführung von Medium zur Spiralnut über das Innere des Walzenschiebers.

In den Figuren 1 bis 4 ist jeweils (a) unten ein Auftragskopf mit einer Materialbahn, die ein Auftragsmuster zeigt, in perspektivischer Darstellung, (b) darüber der Walzenschieber als Einzelheit in perspektivischer Darstellung und (c) nochmals darüber das Gehäuse mit dem Walzenschieber (Fig. 1) bzw. der Walzenschieber alleine (Fig. 2 - 4) im Querschnitt dargestellt. Zur perspektivischen Darstellung des Walzenschiebers als Einzelheit gehören jeweils (d, e) zwei vergrößert dargestellte Oberflächenbereiche.

Figur 1 zeigt einen Auftragskopf 11 von länglicher kubischer Form. Aus dem Gehäuse 12 des Auftragskopfes 11 ragt ein Ende eines Walzenschiebers 13 vor. Die Drehrichtung des Walzenschiebers 13 ist durch einen Pfeil 14 angedeutet. Das Ende des Walzenschiebers 13 weist einen Zapfen 15 auf, der eine Axialbohrung 16 hat, über die, wie mit dem Pfeil 17 angedeutet, Medium zugeführt wird. Unterhalb des Gehäuses 12 ist eine Schlitzdüse 18 erkennbar, aus der ein Sprühvorhang 19 austritt. Der Sprühvorhang 19 trifft auf eine Materialbahn 22, deren Bewegungsrichtung durch einen Pfeil 23 symbolisiert ist. Der Sprühvorhang 19 erzeugt ein Auftragsraster 24 auf der Materialbahn 22, das ein quadratisches oder rechteckiges Punktraster zeigt. Hieraus ergibt sich, daß die Schlitzdüse 18 eine Lochblende umfaßt, die den Abstand der Rasterpunkte quer zur Bewegungsrichtung der Materialbahn 22 bestimmt. Wie in der Einzelheit zu erkennen, hat der Walzenschieber 13 an seiner zylindrischen Oberfläche eine Mehrzahl von Axialnuten 27, in denen Radialbohrungen 28 enden. Wie weiter im Querschnitt zu erkennen ist, werden die Radialbohrungen 28 über einen inneren Hohlraum 29, der ein Vorratsvolumen für Medium bildet, mit Medium versorgt. Über die Radialbohrungen 28 werden die Axialnuten 27 ständig mit Medium gefüllt. Der Walzenschieber kann von einem dem Zapfen 15 gegenüberliegenden Zapfen, der ebenfalls aus dem Gehäuse 12 austreten kann, über einen Servomotor angetrieben werden. Wie im Querschnitt zu erkennen, umschließt das Gehäuse 12 den Walzenschieber 13 mit einer zylindrischen Walzenkammer 20, von der aus Radialkanäle 21 zur Schlitzdüse 18 führen. Wie die Details zeigen, sind die Radialbohrungen 28 in der Nähe der Axialbohrung 16 kleiner als in größerer Entfernung davon.

Figur 2 zeigt einen Auftragskopf 31 von länglicher kubischer Form. Aus dem Gehäuse 32 des Auftragskopfes 31 ragt ein Ende eines Walzenschiebers 33 vor. Die Drehrichtung des Walzenschiebers 33 ist durch einen Pfeil 34 angedeutet. Das Ende des

Walzenschiebers 33 weist einen Zapfen 35 auf, der eine Axialbohrung 36 hat, über die, wie mit dem Pfeil 37 angedeutet, Medium zugeführt wird. Unterhalb des Gehäuses 32 ist eine Schlitzdüse 38 erkennbar, aus der ein Sprühvorhang 39 austritt. Der Sprühvorhang 39 trifft auf eine Materialbahn 42, deren Bewegungsrichtung durch einen Pfeil 43 symbolisiert ist. Der Sprühvorhang 38 erzeugt ein Auftragsraster 44 auf der Materialbahn 42, das ein abwechselnd durchlaufendes und unterbrochenes Strichraster zeigt. Hieraus ergibt sich, daß die Schlitzdüse 38 eine Lochblende umfaßt, die den Abstand der Rasterstriche quer zur Bewegungsrichtung der Materialbahn 42 bestimmt. Wie in der Einzelheit zu erkennen, hat der Walzenschieber 33 an seiner zylindrischen Oberfläche eine Mehrzahl durchgehender von Axialnuten 47 a und unterbrochenen Axialnuten 47 b, in denen Radialbohrungen 48 enden. Über die Axialbohrung 36 und einen inneren Hohlraum 49, der ein Vorratsvolumen für Medium bildet, werden die Radialbohrungen 48 mit Medium versorgt. Über die Radialbohrungen 48 werden die Axialnuten 47 ständig mit Medium gefüllt. Der Walzenschieber kann von einem dem Zapfen 35 gegenüberliegenden Zapfen, der ebenfalls aus dem Gehäuse 32 austreten kann, über einen Servomotor angetrieben werden. Das Gehäuse 32 ist im Querschnitt in gleicher Form anzunehmen wie das in Figur 1. Wie die Details zeigen, sind die Radialbohrungen 48 in der Nähe der Axialbohrung 36 kleiner als in größerer Entfernung davon.

Figur 3 zeigt einen Auftragskopf 51 von länglicher kubischer Form. Aus dem Gehäuse 52 des Auftragskopfes 51 ragt ein Ende eines des Walzenschiebers 53 vor. Die Drehrichtung des Walzenschiebers 53 ist durch einen Pfeil 54 angedeutet. Das Gehäuse 52 weist zwei Zuführstutzen 56 auf, über die, wie mit dem Pfeil 57 angedeutet, Medium zugeführt wird. Unterhalb des Gehäuses 52 ist eine Schlitzdüse 58 erkennbar, aus der ein Sprühvorhang 59 austritt. Der Sprühvorhang 59 trifft auf eine Materialbahn 62, deren Bewegungsrichtung durch einen Pfeil 63 symbolisiert ist.

Der Sprühvorhang 58 erzeugt ein Auftragsraster 64 auf der Materialbahn 62, das ein abwechselnd durchlaufendes und unterbrochenes Strichmuster zeigt. Hieraus ergibt sich, daß die Schlitzdüse 58 eine Lochblende umfaßt, die den Abstand der Rasterstriche quer zur Bewegungsrichtung der Materialbahn 62 bestimmt. Wie in der Einzelheit zu erkennen, hat der Walzenschieber 53 an seiner zylindrischen Oberfläche eine Mehrzahl von durchgehenden Axialnuten 67 a und unterbrochenen Axialnuten 67 b, in denen Radialbohrungen 68 enden. Über die Stutzen 56 und durch Umfangsnuten 65, die mit Radialbohrungen 66 versehen sind, sowie über einen inneren Hohlraum 69, der ein Vorratsvolumen für Medium bildet, werden die Radialbohrungen 68 mit Medium versorgt. Über die Radialbohrungen 68 werden die Axialnuten 67 ständig mit Medium gefüllt. Der Walzenschieber kann von einem dem Zapfen 55 gegenüberliegenden Zapfen, der ebenfalls aus dem Gehäuse 52 austreten kann, über einen Servomotor angetrieben werden. Das Gehäuse 52 ist im Querschnitt in gleicher Form anzunehmen wie das in Figur 1.

Figur 4 zeigt einen Auftragskopf 71 von länglicher kubischer Form. Aus dem Gehäuse 72 des Auftragskopfes 71 ragt ein Ende eines des Walzenschiebers 73 vor. Die Drehrichtung des Walzenschiebers 73 ist durch einen Pfeil 74 angedeutet. Das Ende des Walzenschiebers 73 weist einen Zapfen 75 auf, der eine Axialbohrung 76, über die wie mit dem Pfeil 77 angedeutet, Medium zugeführt wird. Unterhalb des Gehäuses 72 ist eine Schlitzdüse 78 erkennbar, aus der ein Sprühvorhang 79 austritt. Der Sprühvorhang 79 trifft auf eine Materialbahn 82, deren Bewegungsrichtung durch einen Pfeil 83 symbolisiert ist. Der Sprühvorhang 78 erzeugt ein Auftragsraster 84 auf der Materialbahn 82, das ein diagonales paralleles Strichmuster zeigt. Wie in der Einzelheit zu erkennen, hat der Walzenschieber 73 an seiner zylindrischen Oberfläche eine Schraubennut 87, in der Radialbohrungen 88 enden. Über die Axialbohrung 75 und einen inneren Hohlraum 89, der ein Vorratsvolumen für Medium bildet, werden die Radialbohrungen 88 mit Medium versorgt. Über die Radialbohrungen 88 wird die Schraubennut 87 ständig mit Medium gefüllt. Der Walzenschieber kann von einem dem Zapfen 75 gegenüberliegenden Zapfen, der ebenfalls aus dem Gehäuse 72 austreten kann, über einen Servomotor angetrieben werden. Das Gehäuse 72 ist im Querschnitt in gleicher Form anzunehmen wie in Figur 1.

In den Figuren 5 und 6 ist jeweils a) unten ein Auftragskopf mit einer Materialbahn, b) darüber ein Walzenschieber als Einzelheit in perspektivischer Darstellung und c) nochmals darüber ein Gehäuse mit dem Walzenschieber im Querschnitt dargestellt. Zur perspektivischen Darstellung des Walzenschiebers als Einzelheit gehören jeweils d, e) zwei vergrößert dargestellte Oberflächenbereiche.

In Figur 5 ist ein Auftragskopf 111 mit einem Gehäuse 112 dargestellt, in dem ein Walzenschieber 113 rotiert, von dem ein Zapfen 114 aus dem vorderen Ende des Gehäuses 112 herausragt. Unterhalb des Gehäuses 112 ist eine Schlitzdüse 115 erkennbar. Der Walzenschieber 113 hat, wie die Einzelheit erkennen läßt, eine wendelförmige Oberflächennut 118. Wie der Querschnitt zeigt, ist der Walzenschieber 113 mit Abstand von einer Walzenkammer 116 umgeben und hat ausschließlich im Bereich eines Düsenschlitzes 117 abdichtenden Kontakt mit deren Oberfläche. Die Oberflächennut 118 ist in einem Umfangsbereich geschnitten dargestellt. Die Walzenkammer 116 wird über Anschlußstutzen 119 mit Medium versorgt. Das Medium tritt von dort unmittelbar in die Oberflächennut ein. Bei dem durch einen Drehpfeil angedeuteten Antrieb des Walzenschiebers 113 wandern die Schnittbereiche zwischen der Oberflächennut 118 und dem Düsenschlitz 117 jeweils von links nach rechts entlang der Schlitzdüse 115. Aus der Schlitzdüse 115 tritt ein Materialschleier von einzelnen Fäden aus, der auf einer Materialbahn 120 bei dem Transport eine Fadenschar von diagonal zur Materialbahn verlaufenden Kleberfäden bildet. Die Bewegungsrichtung der Materialbahn 120 ist mit einem Pfeil angedeutet.

In Figur 6 ist ein Auftragskopf 131 mit einem Gehäuse 132 dargestellt, in dem ein Walzenschieber 133 rotiert, von dem ein Zapfen 134 aus dem vorderen Ende des Gehäuses 132 herausragt. Unterhalb des Gehäuses 132 ist eine Schlitzdüse 135 erkennbar. Der Walzenschieber 133 hat, wie die Einzelheit erkennen läßt, eine wendelförmige Oberflächennut 138. Wie der Querschnitt zeigt, ist der Walzenschieber 133 abdichtend von einer zylindrischen Walzenkammer 136 umgeben. Der Walzenschieber 133 hat einen inneren Hohlraum 141, der über eine Axialbohrung 142 im Zapfen 134 mit Medium versorgt wird, von dort tritt das Medium über eine Vielzahl von Radialbohrungen 143 in die Oberflächennut 138 über. Von dort kann das Medium aus einem gesteuerten Düsenschlitz 117 austreten. Die Größe der Radialbohrungen 143 nimmt mit der Entfernung von der Zuführung durch die Axialbohrung 142 zu, um einen Druckabfall im Medium auszugleichen. Die Oberflächennut 118 ist in einem Umfangsbereich geschnitten dargestellt. Bei dem durch einen Drehpfeil angedeuteten Antrieb des Walzenschiebers 133 wandern die Schnittbereiche zwischen der Oberflächennut 138 und dem Düsenschlitz 117 jeweils von links nach rechts entlang der Schlitzdüse 115. Aus der Schlitzdüse 115 tritt ein Materialschleier von einzelnen Fäden aus, der auf der Materialbahn 140 eine Fadenschar von diagonal zur Materialbahn verlaufenden Kleberfäden bildet. Die Bewegungsrichtung der Materialbahn 140 ist mit dem Pfeil 124 angedeutet.

### Rotationsauftragskopf

### Bezugszeichenliste

- 11, 31, 51, 71: Auftragskopf
- 12, 32, 52, 72: Gehäuse
- 13, 33, 53, 73: Walzenschieber
- 14, 34, 54, 74: Pfeil
- 15, 35, 55, 75: Zapfen
- 16, 36, -, 76: Axialbohrung
- -, -, 56, -: Radialstutzen
- 17, 37, 57, 77: Pfeil
- 18, 38, 58, 78: Schlitzdüse
- 19, 39, 59, 79: Sprühvorhang
- 20: Walzenkammer
- 21: Radialkanal
- 22, 42, 62, 82: Materialbohrung
- 23, 43, 63, 83: Pfeil
- 24, 44, 64, 84: Auftragsraster
- -, -, -, 65: Umfangsnut
- -, -, -, 66: Radialbohrung

- 27, 47, 67, -: Axialnut
- -, -, -, 87: Schraubennut
- 28, 48, 68, 88: Radialbohrung
- 29, 49, 69, 89: Hohlraum
- 111, 131: Auftragskopf
- 112, 132: Gehäuse
- 113, 133: Walzenschieber
- 114, 134: Zapfen
- 115, 135: Schlitzdüse
- 116, 136: Walzenkammer
- 117, 137: Düsenschlitz
- 118, 138: Oberflächennut
- 119: Anschlußstutzen
- 120, 140: Materialbahn
- -, 141: Hohlraum
- -, 142: Axialbohrung
- -, 143: Radialbohrung

## Patentansprüche

1. Auftragskopf (11, 31, 51, 71) zum berührungslosen Auftragen von flüssigen Medien wie verflüssigten thermoplastischen Kunststoffen oder erschmolzenen Heizschmelzklebern auf eine zum Auftragskopf relativ bewegliche Materialbahn (22, 42, 62, 82), mit einem Gehäuse (12, 32, 52, 72), mit einer Walzenkammer (20, 40, 60, 80) im Gehäuse, in der ein Walzenschieber (13, 33, 53, 73) rotierend antreibbar gelagert ist, mit zumindest einer Zuführöffnung zur Einleitung von Medium in die Walzenkammer (20, 40, 60, 80) und mit einer Schlitzdüse (18, 38, 58, 78) zum Ausbringen von Medium, die vom Walzenschieber (13, 33, 53, 73) steuerbar ist und sich quer zur Bewegungsrichtung der Materialbahn erstreckt,
**dadurch gekennzeichnet,**
**daß** der Walzenschieber (13, 33, 53, 73) folgende Merkmale aufweist:
- einen inneren Hohlraum (29, 49, 69, 89), dem Medium über die Zuführöffnung zugeführt werden kann,
- eine Zylinderoberfläche, die die Schlitzdüse (18, 38, 58, 78) von innen abdichten kann,
- Oberflächennuten (27, 47, 67, 87) in der Zylinderoberfläche, die drehstellungsabhängig mit der Schlitzdüse kommunizieren können, und
- radiale Austrittsbohrungen (28, 48, 68, 88) vom inneren Hohlraum bis in die Oberflächennuten.

2. Auftragskopf nach Anspruch 1,
**dadurch gekennzeichnet,**
**daß** die Schlitzdüse (18, 38, 58, 78) einen durchgehenden Düsenschlitz aufweist.

3. Auftragskopf nach einem der Ansprüche 1 oder 2,
**dadurch gekennzeichnet,**
**daß** die Schlitzdüse (18, 38, 58) eine Vielzahl nebeneinander angeordneter Düsenlöcher aufweist, welche insbesondere durch eine Düsenblende mit Einzelnuten oder Einzelbohrungen dargestellt werden.

4. Auftragskopf nach einem der Ansprüche 1 bis 3,
**dadurch gekennzeichnet,**
**daß** die Oberflächennuten (27, 47, 67) eine Mehrzahl von achsparallelen Nuten umfassen.

5. Auftragskopf nach einem der Ansprüche 1 bis 3,
**dadurch gekennzeichnet,**
**daß** die Oberflächennuten (87) zumindest eine schrauben- bzw. wendelförmige Nut umfassen.

6. Auftragskopf nach einem der Ansprüche 1 bis 5,
**dadurch gekennzeichnet,**
**daß** der Walzenschieber (13, 33, 73) zumindest einen axial aus dem Gehäuse austretenden Zapfen (15, 35, 75) aufweist, in dem eine Axialbohrung (16, 36, 76) ausgeführt ist, die mit dem inneren Hohlraum (29, 49, 89) verbunden ist und als Zuführöffnung dient.

7. Auftragskopf nach einem der Ansprüche 1 bis 5,
**dadurch gekennzeichnet,**
**daß** an zumindest einem Ende des Gehäuses (52) eine Bohrung (56) im Gehäuse vorgesehen ist und ein Ringkanal zwischen Walzenschieber (53) und Walzenkammer (60) ausgebildet ist, der mit der Bohrung im Gehäuse verbunden ist, und
**daß** radiale Zuführbohrungen (66) im Walzenschieber (53) in der Ebene des Ringkanals ausgeführt sind, die mit dem inneren Hohlraum (69) verbunden sind und als Zuführöffnung dienen.

8. Auftragskopf nach Anspruch 7,
**dadurch gekennzeichnet,**
**daß** der Ringkanal durch eine Ringnut in der Walzenkammeroberfläche gebildet wird.

9. Auftragskopf nach Anspruch 7,
**dadurch gekennzeichnet,**
**daß** der Ringkanal durch eine Umfangsnut (65) am Walzenschieber (53) gebildet wird.

10. Auftragskopf nach Anspruch 4,
**dadurch gekennzeichnet,**
**daß** der Durchmesser der in die achsparallelen Oberflächennuten (27, 47, 67) führenden radialen Austrittsbohrungen (28, 48, 68) mit der Entfernung von der zumindest einen Zuführöffnung zunimmt.

11. Auftragskopf nach einem der Ansprüche 1 bis 10,
**dadurch gekennzeichnet,**
**daß** die Walzenkammer (20, 40, 60, 80) zylindrisch ist und den Walzenschieber (13, 33, 53, 73) im wesentlichen dicht umschließt.

12. Auftragskopf nach einem der Ansprüche 1 bis 11,
**dadurch gekennzeichnet,**
**daß** die zumindest eine Zuführöffnung durch Wellendichtungen gegenüber dem mit Oberflächennuten versehenen Bereich des Walzenschiebers abgedichtet ist.

13. Auftragskopf (111, 131) zum berührungslosen Auftragen von flüssigen Medien wie verflüssigten thermoplastischen Kunststoffen oder erschmolzenen Heizschmelzklebern auf eine zum Auftragskopf relativ bewegliche Materialbahn (120, 140), mit einem Gehäuse (112, 132), mit einer Walzenkammer (116, 136) im Gehäuse, in der ein Walzenschieber (113, 133) rotierend antreibbar gelagert ist, mit zumindest einer Zuführöffnung (119, 142) zum Einleiten von Medium in die Walzenkammer (116, 136) und mit einer Schlitzdüse (115, 135) zum Ausbringen von Medium, die vom Walzenschieber (113, 133) steuerbar ist und sich quer zur Bewegungsrichtung der Materialbahn erstreckt,
**dadurch gekennzeichnet,**
**daß** der Walzenschieber (113, 133) folgende Merkmale aufweist:
- eine Zylinderoberfläche, die die Schlitzdüse (115, 135) von innen abdichten kann,
- zumindest eine schnecken- bzw. wendelförmige Oberflächennut (118, 138) in der Zylinderoberfläche, die drehstellungsabhängig abschnittsweise mit der Schlitzdüse (115, 135) kommunizieren kann, sowie
- ein mit der zumindest einen Oberflächennut (118, 138) kommunizierendes Vorratsvolumen für Medium innerhalb der Walzenkammer (116, 136).

14. Auftragskopf nach Anspruch 13,
**dadurch gekennzeichnet,**
**daß** die Walzenkammer (116) zumindest in einem Umfangsbereich gegenüber dem Querschnitt des Walzenschiebers (113) erweitert ist und der erweiterte Hohlraum zwischen der Wandung der Walzenkammer (116) und der Oberfläche des Walzenschiebers (113) das Vorratsvolumen bildet.

15. Auftragskopf nach Anspruch 13,
**dadurch gekennzeichnet,**
**daß** der Walzenschieber (133) einen inneren Hohlraum (141) aufweist, der das Vorratsvolumen bildet, und daß die Walzenkammer (136) den Walzenschieber (133) im wesentlichen dicht mit einer zylindrischen Oberfläche umgibt, wobei Radialbohrungen (143) vom inneren Hohlraum (141) in die Oberflächennut (138) führen.

16. Auftragskopf nach Anspruch 14,
**dadurch gekennzeichnet,**
**daß** zumindest eine Gehäusebohrung (119) mit dem Inneren der Walzenkammer (116) verbunden ist, die die Zuführöffnung bildet.

17. Auftragskopf nach Anspruch 15,
**dadurch gekennzeichnet,**
**daß** der Walzenschieber (133) zumindest einen aus dem Gehäuse (132) austretenden Zapfen (134) mit einer Axialbohrung (142) aufweist, die die Zuführöffnung zum inneren Hohlraum (141) des Walzenschiebers (133) bildet.

18. Auftragskopf nach Anspruch 15,
**dadurch gekennzeichnet,**
**daß** zumindest eine Gehäusebohrung mit einem Ringkanal zwischen Walzenkammer und Walzenschieber verbunden ist und daß Radialbohrungen von dem Ringkanal ausgehend ins Innere des Walzenschiebers führen und die zumindest eine Zuführöffnung zum inneren Hohlraum des Walzenschiebers bilden .

## Revendications

1. Tête d'application (11, 31, 51, 71) pour appliquer sans contact des fluides liquides tels que des matières plastiques thermoplastiques liquéfiées ou des colles thermofusibles en fusion sur une bande de matériau (22, 42, 62, 82) mobile par rapport à la tête d'application, comportant un boîtier (12, 32, 52, 72), une chambre à cylindre (20, 40, 60, 80) dans le boîtier, dans laquelle une coulisse à cylindre (13, 33, 53, 73) est montée à entraînement rotatif, au moins un orifice d'amenée pour introduire du fluide dans la chambre à cylindre (20, 40, 60, 80) et une buse à fente (18, 38, 58, 78) pour débiter le fluide, laquelle est commandable par la coulisse à cylindre (13, 33, 53, 73) et s'étend transversalement à la direction de mouvement de la bande de matériau,
**caractérisée en ce que** :
la coulisse à cylindre (13, 33, 53, 73) présente les caractéristiques suivantes :
- une cavité intérieure (29, 49, 69, 89) à laquelle on peut amener du fluide via l'orifice d'amenée,
- une surface cylindrique qui peut étancher depuis l'intérieur la buse à fente (18, 38, 58, 78),
- des rainures de surface (27, 47, 67, 87) dans la surface cylindrique qui peuvent communiquer avec la buse à fente en fonction de la position de rotation, et
- des perçages de sortie radiaux (28, 48, 68, 88) depuis la cavité intérieure jusque dans les rainures de surface.

2. Tête d'application selon la revendication 1, **caractérisée en ce que** la buse à fente (18, 38, 58, 78) présente une fente de buse continue.

3. Tête d'application selon l'une ou l'autre des revendications 1 et 2, **caractérisée en ce que** la buse à fente (18, 38, 58) présente une multitude de trous de buse agencés les uns à côté des autres qui sont représentés en particulier par un obturateur de buse avec rainures individuelles ou perçages individuels.

4. Tête d'application selon l'une des revendications 1 à 3, **caractérisée en ce que** les rainures de surface (27, 47, 67) comprennent une pluralité de rainures parallèles à l'axe.

5. Tête d'application selon l'une des revendications 1 à 3, **caractérisée en ce que** les rainures de surface (87) comprennent au moins une rainure en forme de vis ou d'hélice.

6. Tête d'application selon l'une des revendications 1 à 5, **caractérisée en ce que** la coulisse à cylindre (13, 33, 73) présente au moins un tenon (15, 35, 75) sortant axialement hors du boîtier, dans lequel est réalisé un perçage axial (16, 36, 76) qui est relié à la cavité intérieure (29, 49, 89) et qui sert d'orifice d'amenée.

7. Tête d'application selon l'une des revendications 1 à 5, **caractérisée en ce que** sur au moins une extrémité du boîtier (52), il est prévu un perçage (56) dans le boîtier et **en ce qu'**un canal annulaire est réalisé entre la coulisse à cylindre (53) et la chambre à cylindre (60), lequel est relié au perçage dans le boîtier, et **en ce que** des perçages d'amenée (66) radiaux sont réalisés dans la coulisse à cylindre (53) dans le plan du canal annulaire, lesquels sont reliés à la cavité intérieure (69) et servent d'orifice d'amenée.

8. Tête d'application selon la revendication 7, **caractérisée en ce que** le canal annulaire est formé par une gorge annulaire dans la surface de la chambre à cylindre.

9. Tête d'application selon la revendication 7, **caractérisée en ce que** le canal annulaire est formé par une gorge périphérique (65) sur la coulisse à cylindre (53).

10. Tête d'application selon la revendication 4, **caractérisée en ce que** le diamètre des perçages de sortie radiaux (28, 48, 68) menant dans les rainures de surface (27, 47, 67) parallèles à l'axe augmente avec l'éloignement dudit au moins un orifice d'amenée.

11. Tête d'application selon l'une des revendications 1 à 10, **caractérisée en ce que** la chambre à cylindre (20, 40, 60, 80) est cylindrique et entoure de manière sensiblement étanche la coulisse à cylindre (13, 33, 53, 73).

12. Tête d'application selon l'une des revendications 1 à 11, **caractérisée en ce que** ledit au moins un orifice d'amenée est étanché par des joints ondulés vis-à-vis de la région de la coulisse à cylindre qui est pourvue de rainures de surface.

13. Tête d'application (111, 131) pour appliquer sans contact des fluides liquides tels que des matières plastiques thermoplastiques liquéfiées ou des colles thermofusibles en fusion sur une bande de matériau (120, 140) mobile par rapport à la tête d'application, comportant un boîtier (112, 132), une chambre à cylindre (116, 136) dans le boîtier, dans laquelle une coulisse à cylindre (113, 133) est montée à entraînement rotatif, au moins un orifice d'amenée (119, 142) pour introduire du fluide dans la chambre à cylindre (116, 136) et une buse à fente (115, 135) pour débiter le fluide, laquelle est commandable par la coulisse à cylindre (113, 133) et s'étend transversalement à la direction de mouvement de la bande de matériau,
**caractérisée en ce que**
la coulisse à cylindre (113, 133) présente les caractéristiques suivantes :
- une surface cylindrique qui peut étancher depuis l'intérieur la buse à fente (115, 135),
- au moins une rainure de surface en forme de vis ou d'hélice (118, 138) dans la surface cylindrique, qui peut communiquer avec la buse à fente (115, 135) par tronçons en fonction de la position de rotation, ainsi que
- un volume de stockage communiquant avec ladite au moins une rainure de surface (118, 138) pour du fluide à l'intérieur de la chambre à cylindre (116, 136).

14. Tête d'application selon la revendication 13, **caractérisée en ce que** la chambre à cylindre (116) est élargie au moins dans une région périphérique par rapport à la section transversale de la coulisse à cylindre (113) et **en ce que** la cavité élargie entre la paroi de la chambre à cylindre (116) et la surface de la coulisse à cylindre (113) forme le volume de stockage.

15. Tête d'application selon la revendication 13, **caractérisée en ce que** la coulisse à cylindre (133) présente une cavité intérieure (141) qui forme le volume de stockage, et **en ce que** la chambre à cylindre (136) entoure la coulisse à cylindre (133) de manière sensiblement étanche avec une surface cylindrique, des perçages radiaux (143) menant depuis la cavité intérieure (141) jusque dans la rainure de surface (138).

16. Tête d'application selon la revendication 14, **caractérisée en ce qu'**au moins un perçage de boîtier (119) est relié avec l'intérieur de la chambre à cylindre (116), celui-ci formant l'orifice d'amenée.

17. Tête d'application selon la revendication 15, **caractérisée en ce que** la coulisse à cylindre (133) présente au moins un tenon (134) sortant du boîtier (132) avec un perçage axial (142) qui forme l'orifice d'amenée vers la cavité intérieure (141) de la coulisse à rouleau (133).

18. Tête d'application selon la revendication 15, **caractérisée en ce qu'**au moins un perçage de boîtier est relié à un canal annulaire entre la chambre à cylindre et la coulisse à cylindre et **en ce que** des perçages radiaux partant du canal annulaire mènent jusqu'à l'intérieur de la coulisse à cylindre et forment ledit au moins un orifice d'amenée vers la cavité intérieure de la coulisse à cylindre.

## Claims

1. An application head (11, 31, 51, 71) for the contact-free application of liquid media such as thermoplastic plastics or melted hot-melt adhesives to a width of material (22, 42, 62, 82) which is movable relative to the application head, having a housing (12, 32, 52, 72), having a control slide chamber (20, 40, 60, 80) in the housing, in which control slide chamber a cylinder control slide (13, 33, 53, 73) is supported so as to be rotatingly drivable, having at least one supply aperture for introducing a medium into the control slide chamber (20, 40, 60, 80), and having a slotted nozzle (18, 38, 58, 78) for releasing the medium, which slotted nozzle is controllable by the cylinder control slide (13, 33, 53, 73) and extends transversely to the direction of movement of the width of material,
**characterised in**
**that** the cylinder control slide (13, 33, 53, 73) has the following characteristics:
- an inner cavity (29, 49, 69, 89) which can be supplied with medium through the supply aperture,
- a cylindrical surface which can seal the slotted
- nozzle (18, 38, 58, 78) from the inside,
- surface grooves (27, 47, 67, 87) in the cylindrical surface which, as a function of their rotational positions, are able to communicate with the slotted nozzle, and
- radial exit bores (28, 48, 68, 88) extending from the inner cavity into the surface grooves.

2. An application head according to claim 1,
**characterised in**
**that** the slotted nozzle (18, 38, 58, 78) comprises a nozzle through-slot.

3. An application head according to any one of claims 1 or 2,
**characterised in**
**that** the slotted nozzle (18, 38, 58) comprises a plurality of nozzle holes which adjoin one another and which, in particular, are formed by a orifice plate with individual grooves or individual bores.

4. An application head according to any one of claims 1 to 3,
**characterised in**
**that** the surface grooves (27, 47, 67) comprise a plurality of axis-parallel grooves.

5. An application head according to any one of claims 1 to 3,
**characterised in**
**that** the surface grooves (87) comprise at least one helical or spiral-shaped groove.

6. An application head according to any one of claims 1 to 5,
**characterised in**
**that** the cylinder control slide (13, 33, 73) comprises at least one journal (15, 35, 75) which axially projects from the housing and in which there is provided an axial bore (16, 36, 76) which is connected to the inner cavity (29, 49, 89) and serves as a supply aperture.

7. An application head according to any one of claims 1 to 5,
**characterised in**
**that** at at least one end of the housing (52), there is provided a bore (56) in the housing and an annular channel between the cylinder control slide (53) and the control slide chamber (60), which is connected to the bore in the housing, and
**that** radial supply bores (66) are provided in the cylinder control slide (53) in the plane of the annular channel, which are connected to the inner cavity (69) and serve as supply apertures.

8. An application head according to claim 7,
**characterised in**
**that** the annular channel is formed by an annular groove in the control slide chamber surface.

9. An application head according to claim 7,
**characterised in**
**that** the annular channel is formed by a circumferential groove (65) in the cylinder control slide (53).

10. An application head according to claim 4,
**characterised in**
**that** the diameter of the radial exit bores (28, 48, 68) leading into the axis-parallel surface grooves (27, 47, 67) increases with the distance from the at least one supply aperture.

11. An application head according to any one of claims 1 to 10,
**characterised in**
**that** the control slide chamber (20, 40, 60, 80) is cylindrical and encloses the cylinder control slide (13, 33, 53, 73) substantially sealingly.

12. An application head according to any one of claims 1 to 11,
**characterised in**
**that** the at least one supply aperture is sealed by shaft seals relative to the cylinder control slide region provided with surface grooves.

13. An application head (111, 131) for the contact-free application of liquid media such as thermoplastic plastics or melted hot-melt adhesives to a width of material (120, 140) which is movable relative to the application head, having a housing (112, 132), having a control slide chamber (116, 136) in the housing, in which control slide chamber a cylinder control slide (113, 133) is supported so as to, be rotatingly drivable, having at least one supply aperture (119, 142) for introducing a medium into the control slide chamber (116, 136), and having a slotted nozzle (115, 135) for releasing the medium, which slotted nozzle is controllable by the cylinder control slide (113, 133) and extends transversely to the direction of movement of the width of material,
**characterised in**
**that** the cylinder control slide (113, 133) has the following characteristics:
- a cylindrical surface which can seal the slotted nozzle (115, 135) from the inside,
- at least one helical or spiral-shaped surface groove (118, 138) in the cylindrical surface which, as function of its rotational position, in certain portions, is able to communicate with the slotted nozzle (115, 135), as well as
- a storage volume for medium inside the control slide chamber (116, 136), which storage volume communicates with the at least one surface groove (118, 138).

14. An application head according to claim 13,
**characterised in**
**that** the control slide chamber (116), in at least one circumferential region, is widened relative to the cross-section of the cylinder control slide (113) and that the widened cavity between the wall of the control slide chamber (116) and the surface of the cylinder control slide (113) forms the storage volume.

15. An application head according to claim 13,
**characterised in**
**that** the cylinder control slide (133) comprises an inner cavity (141) which forms the storage volume and that the control slide chamber (136) surrounds the cylinder control slide (133) substantially sealingly with a cylindrical surface, with radial bores (143) leading from the inner cavity (141) into the surface groove (138).

16. An application head according to claim 14,
**characterised in**
**that** at least one housing bore (119) is connected to the inside of the control slide chamber (116) which forms the supply aperture.

17. An application head according to claim 15,
**characterised in**
**that** the cylinder control slide (133) comprises at least one journal (134) which projects from the housing (132) and which is provided with an axial bore (142) which forms the supply aperture leading to the inner cavity (141) of the cylinder control slide (133).

18. An application head according to claim 15,
**characterised in**
**that** at least one housing bore is connected to the annular channel between the control slide chamber and the cylinder control slide and that radial bores, starting from the annular channel, lead into the inside of the cylinder control slide and form the at least one supply aperture leading to the inner cavity of the cylinder control slide.
